# EUROPÄISCHE PATENTSCHRIFT

(11) **EP 0 413 058 B1**
(45) Veröffentlichungstag und Bekanntmachung des Hinweises auf die Patenterteilung: **19.05.1993**
(21) Anmeldenummer: 89118347.7
(22) Anmeldetag: 03.10.1989
(51) Int. Cl.: A47H 19/00

(54) **Halter zum Drapieren von Vorhängen, Anordnung von Haltern sowie Verfahren zum Drapieren von Vorhängen**
Holder for draping curtains, arrangement of holders and procedure for curtain draping
Support pour draper des rideaux, disposition de supports et procédé pour draper les rideaux

(30) Priorität: 16.08.1989 DE 3927074; 21.09.1989 DE 3931526
(43) Veröffentlichungstag der Anmeldung: 20.02.1991
(73) Patentinhaber: AB A. Svensson & Co., S-200 44 Malmö 13 (SE)
(72) Erfinder: Hannerstig, Christer, S-236 00 Höllviksnäs (SE)
(74) Vertreter: Popp, Eugen, Dr.

(56) Entgegenhaltungen:
- EP-A- 0 265 759
- DE-C- 449 312
- US-A- 1 637 704
- US-A- 2 606 733

## Beschreibung

Die Erfindung betrifft einen Halter zum Drapieren von Vorhängen und zur Befestigung an einer Wand oder dergl. gemäß dem Oberbegriff des Anspruchs 1 sowie eine Anordnung von mindestens zwei in horizontalem Abstand voneinander angeordneten Haltern zum Drapieren von Vorhängen. Weiterhin betrifft die Erfindung ein Verfahren zum Drapieren von Vorhängen, gemäß dem Oberbegriff des Anspruchs 17.

Das Drapieren eines Vorhangs um Fenster- oder Türöffnungen erfolgt zu Dekorationszwecken oder zur Abdeckung bestimmter Flächenbereiche. Zur Erzielung eines besonders ansprechenden optischen Eindrucks kommt es überwiegend auf eine gelungene Ausbildung von Falten oder einzelnen Bahnen innerhalb des Vorhangs an. Üblicherweise wird der Vorhangstoff zu einem balkenartigne Bündel zusammengefaltet (Zick-Zack-Faltung bzw. Mäander-Faltung) und über zwei im horizontalen Abstand oberhalb des Fensters oder der Tür angeordnete Halter gelegt, so wie dies z.B. in der EP-A-0 265 759, die den der Erfindung zugrundeliegenden Stand der Technik bildet, beschrieben ist. Anschließend wird der Vorhang entsprechend dem zu erzielenden optischenEindruck in bestimmten Bereichen auseinandergezogen, und bei der Ausführungsform nach der EP-A-0 265 759 durch die wandfern angeordnetn, jeweils U- oder C-förmigen Frontelemente der Halter hindurchgezogen und zu einer Stoffrosette drapiert. In der Regel wird ein sogenannter Drapierbogen zwischen den beiden Haltern erzeugt, indem der untere Teil des Vorhangstoffs unter Ausbildung von kreissegmentförmigen Falten nach unten gezogen wird.

Aufgabe des erfindungsgemäßen Halters und der erfindungsgemäßen Anordnung ist es, die Variation beim Drapieren von Vorhangstoff auf möglichst einfache und schnelle Weise zu erweitern. Ferner ist es Aufgabe der Erfindung, ein entsprechendes Verfahren zum Drapieren eines Vorhangs zu schaffen.

Der erfindungsgemäße Halter löst die Aufgabe durch die kennzeichnenden Merkmale des Anspruchs 1. Durch die erfindungsgemäßen Ausnehmungen wird schon beim Einlegen des Vorhangstoffes in den Halter bzw. dessen Ausnehmungen ein bestimmter Faltenwurf vorgegeben. Ein nachträgliches, zusätzliches Faltenziehen wird erheblich erleichtert, wobei die Drapiermöglichkeit im Vergleich zum bekannten Halter erheblich erweitert ist.

Vorzugsweise ist der Halter dadurch gekennzeichnet, daß er in Form eines an der Wand befestigbaren und von dieser abstehenden Hakens mit im wesentlichen sich in einer Ebene erstreckenden und miteinander verbundenen U-förmigen Abschnitten ausgebildet ist, wobei der wandnahe (hintere) U-Abschnitt eine hintere und der wandferne (vordere) U-Abschnitt eine vordere Ausnehmung definieren. In einen derartigen Halter eingelegte Bündel von Vorhangstoffen liegen in günstiger Weise hintereinander, so daß ein Bündel zugleich eine Sichtkante für das andere Bündel bilden kann.

Die erfindungsgemäße Anordnung löst die Aufgabe in entsprechender Weise dadurch, daß die Halter jeweils mindestens zwei, vorzugsweise jedoch mehrere Ausnehmungen, Vertiefungen oder dergl. aufweisen. Insbesondere sehr breite oder mehrere Vorhangbündel können auf diese Weise einfach und schnell drapiert werden. Dies gilt natürlich auch für einzelne Vorhangbündel üblicher Breite. In allen Fällen ist ein genauer und ansprechender Faltenwurf erzielbar.

Das erfindungsgemäße Verfahren zum Drapieren von Vorhängen ist besonders unter Verwendung von mindestens zwei Haltern nach einem der Ansprüche 1 bis 14 bzw. einer Anordnung von Haltern nach Anspruch 15 oder 16 geeignet. Dabei wird der Vorhangstoff insbesondere in Zick-Zack- oder Mäander-Faltung zu einem balkenartigen Bündel zusammengelegt. Erfindungsgemäß wird sodann ein Bündel in die Ausnehmungen (U-Abschnitte) eingelegt, so daß zwischen den Haltern ein Durchhang entsteht und außen jeweils Bündelteile herabhängen. Bei Anordnung von mindestens zwei Ausnehmungen pro Halter wird anschließend ein weiteres Bündel in gleicher Weise in die jeweils zweiten Ausnehmungen (U-Abschnitte) eingelegt, wobei dieses zum Beispiel vordere Bündel das hintere Bündel nicht oder nur zum Teil überdeckt. Die genannten Bündel können dabei jeweils Teil desselben Vorhangs sein oder aber aus verschiedenen Vorhängen zusammengefaltet sein, z. B. aus verschiedenfarbigen Vorhängen. Je nachdem, welcher Effekt erzielt werden soll, kann auch zunächst das Bündel in die vorderen Ausnehmungen eingelegt werden.

Vorteilhafte Ausgestaltungen des erfindungsgemäßen Halters, der Anordnung sowie des erfindungsgemäßen Verfahrens sind den Unteransprüchen sowie dem selbständigen Anspruch 17 zu entnehmen.

Bevorzugte Ausführungsformen der Erfindung werden nachstehend anhand von Zeichnungen näher beschrieben. Es zeigen:
- Fig. 1: einen erfindungsgemäßen Halter in Seitenansicht an einer Wand befestigt;
- Fig. 2: eine abgewandelte Ausführungsform des Halters nach Fig. 1 in der Draufsicht von oben;
- Fig. 3: den Halter nach Fig. 2 in perspektivischer Seitenansicht (ohne Rosette);
- Fig. 4: eine andere Ausführungsform des erfindungsgemäßen Halters mit einem speziell gestalteten Endstück und besonders - relativ zueinander - angeordneten U-Abschnitten;
- Fig. 5: eine erfindungsgemäßen Halter entsprechend Fig.1 mit eingelegten Vorhangbündeln (ohne Rosette);
- Fig. 6: einen erfindungsgemäßen Halter entsprechend Fig.2 mit eingelegten Vorhangbündeln (ohne Rosette); und
- Fig. 7: eine Halter mit nur einer Ausnehmung in perspektivischer Ansicht.

Ein erfindungsgemäßer Halter 10 zum Drapieren von Vorhängen 11 ist zur Befestigung an einer Wand 12 vorgesehen. Die Fig. 1 zeigt den Halter 10 ohne Vorhang. Der Halter 10 zeigt in der Seitenansicht 2 durch eine Kopfbogen 13 miteinander verbundene U-Abschnitte 14, 15. Ein wandnaher Schenkel 16 des wandfernen U-Abschnitte 14 geht in den Kopfbogen 13 und von diesem in einen wandfernen Schenkel 17 des wandnahen U-Abschnitts 15 über. Die unteren Bereiche der U-Abschnitte 14, 15 sind jeweils als Fußbögen 18 und 19 bezeichnet. Ein an den Fußbogen 18 des wandfernen U-Abschnitts 14 anschließender wandferner Schenkel trägt die Bezugsziffer 20. Entsprechend ist ein wandnaher Schenkel 21 in Fortsetzung des Fußbogens 19 vorgesehen. Der Schenkel 21 geht über in einen Winkel 22, nämlich in einen waagerechten Quersteg 23. An diesen schließt ein vertikaler Hochsteg 24 an, der zur Befestigung an der Wand 12 mittels Schrauben 25, 26 Bohrungen 27, 28 aufweist.

Am freien wandfernen Schenkel 20 des wandfernen U-Abschnitts 14 ist eine Abdeckung in Form einer Rosette 29 vorgesehen. Diese ist etwa kreisförmig, nahezu parallel zum Schenkel 20 ausgerichtet und dient als zierende Abdeckung des Halters 10 sowie in Fortsetzung des Schenkels 20 nach oben zugleich auch als Seitenbegrenzung für einen in den Halter 10 eingelegten Vorhang 11.

Der Halter 10 ist vorzugsweise aus einem Flachband, z. B. Stahl mit rechteckigem Querschnitt geformt. Möglich ist auch die Herstellung als Gußteil aus gießfähigem Werkstoff. Der Querschnitt ist besonders gut erkennbar in den Fig. 3 und 4.

In der Fig. 1 ist zu erkennen, daß der wandnahe Fußbogen 19 weiter hinabreicht als der wandferne Fußbogen 18. Zur weiteren Erläuterung wird auf die Fig. 5 verweisen. Der dort gezeigte Halter 10 ist ohne Rosette 29 abgebildet. Diese würde sonst die Sicht auf die in diesem Zusammenhang wichtigen Details abdecken. Der Vorhang 11 ist als Umrahmung für eine Fenster- oder Türöffnung vorgesehen. Zu diesem Zweck sind insgesamt 2 Halter, nämlich jeweils einer links und rechts oberhalb der Öffnung angeordnet. Die Fig. 5 zeigt den linken Halter. Der in den Halter 10 eingelegte Vorhang 11 fällt auf der linken Seite des Halters 10 frei nach unten. Auf der rechten Seite des Halters 10 erstreckt sich der Vorgang 11 bis zu dem in der Fig. 5 nicht gezeigten rechten Halter und weiter von diesem hinab in Richtung Boden. Der Vorhang 11 ist zu einem balkenartigen Bündel zusammengefaltet (Zick-Zack-Faltung bzw. Mäander-Faltung) und so gebündelt in den Halter 10 eingelegt. Dabei wird versucht, einen optisch besonders ansprechenden Faltenwurf zu erzielen. Gemäß Fig. 5 ist ein Teil des gefalteten Vorhangstoffs in den dem Betrachter zugekehrten, vorderen, wandfernen U-Abschnitt 14 und ein weiterer Teil in den hinteren, wandnahen U-Abschnitt 15 eingelegt. Die durch die Bündelung entstandenen Falten 30, 31, 32 sind in der Fig. 5 als dünne Striche gezeichnet. Durch die unterschiedliche Höhe der Fußbögen 18, 19 ergibt sich rechts vom Halter 10 ein besonders breiter Drapierbogen 33 des Vorhangs 11. Die Bezeichnung Breite bezieht sich auf den Abstand zwischen einer oberen Kante 34 und einer unteren Kante 35 des Vorhangs 11. Ein ähnlicher Effekt ist auch erzielbar bei etwa gleichniedrigen Fußbögen 18, 19, in dem das untere Vorhangbündel 36 (Kante 35) vom Halter 10 weiter in den Drapierbogen 33 hineingezogen wird. Die Ausbildung des Halters 10 mit zwei U-Abschnitt definiert bereits beim Auflegen des Vorhangs 11 einen bestimmten Faltenwurf, während die unterschiedliche Anordnung bezüglich der Höhe der Fußbögen 18, 19 ein weiteres, manuelles Nacharbeiten des Faltenwurfs weitgehend überflüssig macht.

Vorteilhaft ist auch die Verwendung getrennter Vorhangteile, wobei jeweils ein Vorhangteil in einen U-Abschnitt eingelegt wird. Besonders hilfreich ist dies, wenn mit unterschiedlichen Farben gearbeitet werden soll.

Die Fig. 2 zeigt eine weitere Ausführungsform des Halters 10 in der Draufsicht von oben. Der Unterschied ist folgender:
In der Fig. 1 erstreckt sich der Halter 10 im wesentlichen in einer aus der Wandebene heraustretenden, zu dieser senkrechten und vorzugsweise vertikalen Ebene. In der Fig. 2 ist der Halter 10 abgewinkelt angeordnet (Winkel α). Die U-Abschnitte 14, 15 und der Quersteg 23 erstrecken sich in einer aus der Wandebene heraustretenden, vertikalen Ebene, die zugleich um einen Winkel von etwa 30° gegenüber einer vertikalen und zur Wandebene senkrechten Ebene abgewinkelt ist. Der Kopfbogen 13 ist jeweils mit den U-Abschnitten 14, 15 gleich ausgerichtet. Parallel zur Wand ausgerichtet sind der Hochsteg 24, die Schenkel 21, 17, 16, 20 und die Rosette 29.

In ähnlicher Weise ist der Halter 10 in der Fig. 3 abgewinkelt. Dort sind lediglich der Hochsteg 24 und der wandfernste Schenkel 20 parallel zur Wand 12 ausgerichtet, während die Schenkel 16, 17, 21 gegenüber den Fußbögen 18, 19 bzw. dem Kopfbogen 13 nicht abgewinkelt sind.

Die Fig. 6 zeigt die besonderen Vorteile der Ausführungsform nach den Fig. 2 und 3. Auch in der Fig. 6 ist der wandnahe Fußbogen 19 niedriger als der wandferne Fußbogen 18. Entsprechend ergibt sich durch das bloße Einlegen des Vorhangs 11 in den Halter 10 eine optisch sichtbare Teilung des Vorhangs mit entsprechendem Faltenwurf und entsprechender Breite zwischen den Kanten 34 und 35. Durch die zuvor beschriebene Abwinkelung um den Winkel α von etwa 30° ergibt sich ein ähnlicher Effekt auch auf der linken Seite des Halters 10. Der zum nichtgezeigten Bogen hinabreichende Vorhang erscheint in der Fig. 6 wesentlich breiter als in der Fig. 5. Das untere Vorhangbündel 36 ist in der Fig. 6 links vom Halter 10 wesentlich breiter als in der Fig. 5, da das vordere, obere Vorhangbündel 37 in der Fig. 6 einen weit geringeren Teil als in der Fig. 5 überdeckt.

Durch die gestrichelte Linie 38 ist in der Fig. 6 ein weiteres Vorhangbündel angedeutet, welches in den wandnahen U-Abschnitt 15 auf das untere Vorhangbündel 36 zusätzlich aufgelegt ist. Entweder handelt es sich dabei um ein Drittel eines größeren Vorhanges oder um einen weiteren dritten Vorhang, z. B. in einer anderen Farbe.

Zur sicheren Aufnahme eines Vorhanges bzw. eines Vorhangbündels des Vorhangs 11 ist der Kopfbogen 13 höher als der Quersteg 23. Vorteilhafterweise sind die Schenkel 16 und 21 gleich lang. Sofern der Schenkel 20 in seiner Höhe nicht bis zum Kopfbogen 13 reicht, erstreckt sich die Rosette 29 mindestens bis zu dieser Höhe. Die Rosette 29 ist mit dem Schenkel 20 durch Klebung, Nietung oder dergl. verbunden.

Die Fig. 4 zeigt eine weitere Ausführungsform des erfindungsgemäßen Halters 10. Anstelle einer Rosette ist ein besonderes Endstück 39 vorgesehen. Dieser besteht aus einem etwa U-förmig gebogenen Flachband aus Metall oder dergl. Die einzelnen Schenkel 40, 41 sind federnd auseinanderbiegbar und an ihren oberen Enden 42, 43 jeweils nach außen gebogen. Die Schenkel 40, 41 erstrecken sich in einer Ebene etwa parallel zur Wandfläche. Das Endstück 39 ist mit dem Schenkel 20 im Bereich einer L-förmigen Abwinkelung 44 des Schenkels 20 verschweißt, verklebt, vernietet, verlötet oder dergl. Ein Teil des Vorhangstoffs des in den Halter 10 gemäß Fig. 4 eingelegten Vorhangs 11 wird zwischen den beiden Schenkeln 40, 41 hindurchgezogen und in optisch ansprechender Weise so drapiert, daß der Halter 10 möglichst verdeckt ist.

Fig. 4 zeigt eine weitere Besonderheit. Der Kopfbogen 13 ist nämlich dort niedriger vorgesehen als der Quersteg 23, im Gegensatz zur Fig. 3. Dies ist besonders vorteilhaft, wenn in den wandfernen U-Abschnitt 14 weniger Vorhangstoff eingelegt wird als in den wandnahen U-Abschnitt 15. Die Bohrungen 27, 28 sind in der Fig. 4 als Langlöcher ausgebildet, zur einfacheren Höhenjustierung des Halters 10.

Der Halter gemäß Fig. 4 kann ebenso wie die Halter gemäß den Fig. 1, 2 und 3 sowohl abgewinkelt, als auch nicht abgewinkelt angeordnet bzw. ausgebildet sein. Die Abwinkelung ist dabei stets nach außen gerichtet, d. h. von der Tür- oder Fensteröffnung abgewandt.

Sinnvollerweise wird für das Drapieren einer Tür- oder Fensteröffnung stets eine Anordnung von Haltern, nämlich insgesamt 2 Halter 10 mit jeweils mehreren Ausnehmungen (U-Abschnitte 14, 15) verwendet. Sofern abgewinkelte Halter 10 vorgesehen sind, sind die wandfernen U-Abschnitte voneinander abgewandt und die wandnahen U-Abschnitte einander jeweils zugewandt.

Wie bereits weiter oben beschrieben, wird der Vorhangstoff zu einem balkenartigen Bündel zusammengelegt. Bei Verwendung eines einteiligen Vorhangs wird dieser komplett in die Halter 10 eingelegt, wobei jeweils eine Hälfte in einem der U-Abschnitte 14, 15 zu liegen kommt. Bei Verwendung zweier, separater Vorhangteile wird zunächst eins in die jeweils hinteren U-Abschnitte 15 eingelegt, so daß zwischen den Haltern ein Durchhang (Drapierbogen 33) entsteht und außen jeweils Vorhangteile herabhängen. Anschließend wird ein Vorhangteil in gleicher Weise in die jeweils vorderen U-Abschnitte 14 eingelegt, wobei dieses vordere Vorhangteil (Vorhangbündel 37) das hintere Vorhangteil (Vorhangbündel 36) nicht oder nur zum Teil überdeckt. Die Reihenfolge des Einlegens der einzelnen Vorhangteile kann auch umgekehrt sein.

Durch die separaten U-Abschnitte 14, 15 wird ein bestimmter Faltenwurf vordefiniert bzw. sind separate Vorhangteile sauber getrennt voneinander drapierbar. Der Drapiervorgang insgesamt wird schneller und wesentlicher erleichtert.

Die genannten Vorteile lassen sich auch mit Haltern 10 erreichen, die entsprechend Fig. 7 jeweils nur eine einzige im montierten Zustand nach oben offene Ausnehmung 14 aufweisen, und zwar vorzugsweise unmittelbar hinter bzw. im Anschluß an die Rosette 29 oder - wie in Fig. 7 dargestellt - hinter dem C-förmigen Endstück 39.

| Bezugszeichenliste | | | |
|---|---|---|---|
| 10 | Halter | 42 | Ende |
| 11 | Vorhang | 43 | Ende |
| 12 | Wand | 44 | Abwinkelung |
| 13 | Kopfbogen | | |
| 14 | U-Abschnitt | | |
| 15 | U-Abschnitt | | |
| 16 | Schenkel | | |
| 17 | Schenkel | | |
| 18 | Fußbogen | | |
| 19 | Fußbogen | | |
| 20 | Schenkel | | |
| 21 | Schenkel | | |
| 22 | Winkel | | |
| 23 | Quersteg | | |
| 24 | Hochsteg | | |
| 25 | Schrauben | | |
| 26 | Schrauben | | |
| 27 | Bohrung | | |
| 28 | Bohrung | | |
| 29 | Rosette | | |
| 30 | Falte | | |
| 31 | Falte | | |
| 32 | Falte | | |
| 33 | Drapierbogen | | |
| 34 | Kante | | |
| 35 | Kante | | |
| 36 | Unteres Vorhangbündel | | |
| 37 | Vorderes, oberes Vorhangbündel | | |
| 38 | Kante | | |
| 39 | Endstück | | |
| 40 | Schenkel | | |
| 41 | Schenkel | | |

## Patentansprüche

1. Halter zum Drapieren von Vorhängen und zur Befestigung an einer Wand oder dergleichen, mit einer im montierten Zustand nach oben hin offenen Ausnehmung zum Einlegen von Vorhangstoff,
dadurch **gekennzeichnet,** daß
sich an die eine Ausnehmung (14; 39) mindestens eine weitere, im montierten Zustand nach oben hin offene Ausnehmung (15 bzw. 14, 15) zum Einlegen von Vorhangstoff anschließt.

2. Halter nach Anspruch 1, dadurch **gekennzeichnet,** daß die Ausnehmungen (14, 15) durch miteinander verbundene U-förmige Abschnitte (14, 15) in einem an der Wand (12) befestigbaren und von dieser abstehenden Haken gebildet sind, wobei die U-förmigen Abschnitte (14, 15) sich dabei in einer Ebene erstrecken, und wobei der wandnahe (hintere) U-Abschnitt (15) eine hintere und der wandferne (vordere) U-Abschnitt (14) eine vordere Ausnehmung definiert.

3. Halter nach Anspruch 2, dadurch **gekennzeichnet,** daß ein wandnaher Schenkel (16) des vorderen U-Abschnitts (14), insbesondere unter Bildung eines Kopfbogens (13), mit einem wandfernen Schenkel (17) des hinteren U-Abschnitts (15) verbunden ist.

4. Halter nach Anspruch 2 oder 3, dadurch **gekennzeichnet,** daß ein wandnaher Schenkel (21) des hinteren U-Abschnitts (15) zur Befestigung an der Wand (12) vorgesehen ist, insbesondere durch Befestigung eines in Fortsetzung des wandnahen Schenkels (21) ausgebildeten Winkels (22) mit einem freien, insbesondere vertikalen Hochsteg (24) und einem zwischen dem Hochsteg (24) und wandnahen Schenkel (21) vorgesehenen Quersteg (23).

5. Halter nach Anspruch 4, dadurch **gekennzeichnet,** daß sich Hochsteg (24), Quersteg (23) und U-Abschnitte (14, 15) im wesentlichen in einer aus der Wandebene heraustretenden, insbesondere zu dieser senkrechten und vorzugsweise vertikalen Ebene erstrecken.

6. Halter nach einem der Ansprüche 2 bis 5, dadurch **gekennzeichnet,** daß die U-Abschnitte (14,15) gegeneinander (seitlich) versetzt angeordnet sind, derart, daß bei einer Blickrichtung senkrecht zur Wand der wandnahe (hintere) U-Abschnitt (15) zumindest teilweise neben dem wandfernen (vorderen) U-Abschnitt (14) sichtbar ist, bzw. nur zum Teil von diesem verdeckt ist.

7. Halter nach Anspruch 6, dadurch **gekennzeichnet,** daß sich die U-Abschnitte (14, 15) und gegebenenfalls der Quersteg (23) in einer, aus der Wandebene heraustretenden, vertikalen Ebene erstrecken, die zugleich um einen Winkel von vorzugsweise 15 bis 45° gegenüber einer vertikalen und zur Wandebene senkrechten Ebene abgewinkelt ist.

8. Halter nach einem der Ansprüche 2 bis 7, dadurch **gekennzeichnet,** daß die unteren Bereiche (Fußbögen 18, 19) der U-Abschnitte (14, 15) in ihrer Höhe gegeneinander versetzt sind, derart, daß der wandnahe (hintere) Fußbogen (19) tiefer als der wandferne (vordere) Fußbogen (18) liegt.

9. Halter nach einem der Ansprüche 4 bis 8, dadurch **gekennzeichnet,** daß der Kopfbogen (13) etwa in derselben Höhe oder höher angeordnet ist als der Quersteg (23), bzw. daß der wandnahe Schenkel (16) des wandfernen U-Abschnitts (14) sich mindestens bis zur Höhe des wandnahen Schenkels (21) des wandnahen U-Abschnitts (15) erstreckt.

10. Halter nach einem der Ansprüche 1 bis 9, **gekennzeichnet** durch eine an einem der Wand (12) abgewandten Bereich angeordnete Abdeckung, Blende oder dergleichen, insbesondere eine am wandfernen Schenkel (20) des wandfernen (vorderen) U-Abschnitts (14) angeordnete, vorzugsweise scheibenförmige Rosette (29).

11. Halter nach Anspruch 10, dadurch **gekennzeichnet,** daß sich die Rosette (29) mit ihrer Unterkante mindestens bis zur Unterkante des wandnahen (hinteren) Fußbogens (19) erstreckt.

12. Halter nach Anspruch 10 oder 11, dadurch **gekennzeichnet,** daß sich die Rosette (29) mit ihrer Oberkante mindestens bis zur Höhe des Kopfbogens (13) erstreckt.

13. Halter nach einem der Ansprüche 1 bis 9, **gekennzeichnet** dadurch, daß die wandferne (vordere) Ausnehmung durch ein etwa U- oder C-förmig gebogenes Endstück (39), dessen Schenkel (40, 41) sich in einer Ebene etwa parallel zur Wandfläche erstrecken, gebildet ist.

14. Halter nach Anspruch 13, dadurch **gekennzeichnet,** daß die beiden Schenkel (40, 41) federelastisch auseinander biegbar sind.

15. Anordnung von mindestens zwei im horizontalen Abstand voneinander angeordneten Haltern gemäß einem der Ansprüche 1 bis 14 zum Drapieren von Vorhängen.

16. Anordnung von Haltern nach Anspruch 6, dadurch **gekennzeichnet,** daß die U-Abschnitte (14, 15) seitlich gegeneinander versetzt angeordnet sind, derart, daß die wandfernen (vorderen) U-Abschnitte (14) voneinander abgewandt und die wandnahen (hinteren) U-Abschnitte (15) einander jeweils zugewandt sind.

17. Verfahren zum Drapieren von Vorhängen unter Verwendung von mindestens zwei Haltern nach einem der Ansprüche 1 bis 14 bzw. einer Anordnung von Haltern nach Anspruch 15 oder 16, wobei Vorhangstoff in Zick-Zack- oder Mäander-Faltung zu einem balkenartigen Bündel zusammengelegt wird, dadurch **gekennzeichnet,** daß ein Teil des Bündels (vorderes Vorhangbündel 37) in die jeweils vorderen Ausnehmungen (U-Abschnitte 14) und ein anderer Teil des Bündels (hinteres Vorhangbündel 36) in die jeweils hinteren Ausnehmungen (U-Abschnitte 15) eingelegt wird, so daß zwischen den Haltern ein Durchhang entsteht und außen jeweils Bündelteile herabhängen, wobei der vordere Teil des Bündels den hinteren Teil des Bündels nicht oder nur zum Teil überdeckt.

## Claims

1. Holder for draping curtains and for fastening to a wall or the like, with a recess, open upwards in the mounted state, for the insertion of curtain material, characterised in that the first recess (14;39) is followed by at least one further recess (15 or 14, 15), open upwards in the mounted state, for the insertion of curtain material.

2. Holder according to Claim 1, characterised in that the recesses (14, 15) are formed by interconnected U-shaped portions (14, 15) in a hook fastenable to the wall (12) and projecting from this, the U-shaped portions (14, 15) extending in one plane, and the near-wall (rear) U-shaped portion (15) defining a rear recess and the wall-distant (front) U-shaped portion (14) a front recess.

3. Holder according to Claim 2, characterised in that a near-wall leg (16) of the front U-shaped portion (14) is connected to a wall-distant leg (17) of the rear U-shaped portion (15), in particular to form a head arc (13).

4. Holder according to Claim 2 or 3, characterised in that a near-wall leg (21) of the rear U-shaped portion (15) is provided for fastening to the wall (12), in particular by fastening an angle (22) formed as a continuation of the near-wall leg (21) and having a free, especially vertical upright web (24) and a transverse web (23) provided between the upright web (24) and the near-wall leg (21).

5. Holder according to Claim 4, characterised in that the upright web (24), transverse web (23) and U-shaped portions (14, 15) extend essentially in one plane which projects from the wall plane and which, in particular, is perpendicular to this and preferably vertical.

6. Holder according to one of Claims 2 to 5, characterised in that the U-shaped portions (14, 15) are arranged offset (laterally) relative to one another, in such a way that, in a viewing direction perpendicular to the wall, the near-wall (rear) U-shaped portion (15) is at least partially visible next to the wall-distant (front) U-shaped portion (14) or is concealed only partially by this.

7. Holder according to Claim 6, characterised in that the U-shaped portions (14, 15) and, if appropriate, the transverse web (23) extend in a vertical plane which projects from the wall plane and which is at the same time angled at an angle of preferably 15 to 45° relative to a vertical plane perpendicular to the wall plane.

8. Holder according to one of Claims 2 to 7, characterised in that the lower regions (foot arcs 18, 19) of the U-shaped portions (14, 15) are offset relative to one another in height, in such a way that the near-wall (rear) foot arc (19) is lower than the wall-distant (front) foot arc (18).

9. Holder according to one of Claims 4 to 8, characterised in that the head arc (13) is arranged approximately at the same height as or higher than the transverse web (23), or in that the near-wall leg (16) of the wall-distant U-shaped portion (14) extends at least to the height of the near-wall leg (21) of the near-wall U-shaped portion (15).

10. Holder according to one of Claims 1 to 9, characterised by a cover, mask or the like arranged on a region facing away from the wall (12), in particular a preferably disc-shaped rose (29) arranged on the wall-distant leg (20) of the wall-distant (front) U-shaped portion (14).

11. Holder according to Claim 10, characterised in that the rose (29) extends with its lower edge at least as far as the lower edge of the near-wall (rear) foot arc (19).

12. Holder according to Claim 10 or 11, characterised in that the rose (29) extends with its upper edge at least to the height of the head arc (13).

13. Holder according to one of Claims 1 to 9, characterised in that the wall-distant (front) recess is formed by an end piece (39) which is bent approximately in a U-shaped or C-shaped manner and the legs (40, 41) of which extend in a plane approximately parallel to the wall face.

14. Holder according to Claim 13, characterised in that the two legs (40, 41) can bend resiliently apart from one another.

15. Arrangement of at least two holders according to one of Claims 1 to 14, arranged at a horizontal distance from one another and intended for draping curtains.

16. Arrangement of holders according to Claim 6, characterised in that the U-shaped portions (14, 15) are arranged offset laterally relative to one another, in such a way that the wall-distant (front) U-shaped portions (14) face away from one another and the near-wall (rear) U-shaped portions (15) respectively face one another.

17. Method for draping curtains by the use of at least two holders according to one of Claims 1 to 14 or of an arrangement of holders according to Claim 15 or 16, curtain material being folded together in a zigzag-shaped or meander-shaped manner to form a beam-like bundle, characterised in that one part of the bundle (front curtain bundle 37) is inserted into the respective front recesses (U-shaped portions 14) and another part of the bundle (rear curtain bundle 36) is inserted into the respective rear recesses (U-shaped portions 15), so that a sag occurs between the holders and bundle parts hang down respectively on the outside, the front part of the bundle not covering or only partially covering the rear part of the bundle.

## Revendications

1. Support pour draper des rideaux et propre à être fixé à un mur ou analogue, comprenant un évidement ouvert vers le haut, à l'état monté, pour la mise en place d'une étoffe de rideau, caractérisé en ce qu'à l'évidement (14 ; 39) se rattache au moins un autre évidement (15 respectivement 14,15) ouvert vers le haut, à l'état monté, pour la mise en place de l'étoffe de rideau.

2. Support selon la revendication 1, caractérisé en ce que les évidements (14,15) sont des tronçons (14,15) en forme de U, réalisés dans un crochet propre à être fixé au mur (12) en faisant saillie de celui-ci, en sorte que les tronçons (14,15) en forme de U s'étendent dans un plan, le tronçon en U (15) proche du mur (tronçon postérieur) définissant un évidement postérieur et le tronçon en U (14) éloigné du mur (tronçon antérieur) définissant un évidement antérieur.

3. Support selon la revendication 2, caractérisé en ce qu'une branche (16), proche du mur, du tronçon en U antérieur (14) est reliée à une branche (17), éloignée du mur, du tronçon en U postérieur (15), en formant en particulier un cintre de tête (13).

4. Support selon la revendication 2 ou 3, caractérisé en ce qu'une branche (21), proche du mur, du tronçon en U postérieur (15) est prévue pour la fixation au mur (12), en particulier par la fixation d'une équerre (22) continuant la branche (21) proche du mur et comprenant une aile libre (24), en particulier verticale, et une traverse (23) prévue entre l'aile (24) et la branche (21) proche du mur.

5. Support selon la revendication 4, caractérisé en ce que l'aile (24), la traverse (23) et les tronçons en U (14,15) s'étendent dans un plan rattaché au plan du mur, en particulier perpendiculaire à celui-ci et de préférence vertical.

6. Support selon l'une des revendications 2 à 5, caractérisé en ce que les tronçons en U (14,15) sont décalés (latéralement) l'un par rapport à l'autre de sorte que, dans une direction du regard perpendiculaire au mur, le tronçon en U (15) proche du mur (tronçon postérieur) est visible partiellement à côté du tronçon en U (14) éloigné du mur (tronçon antérieur) ou est masqué seulement en partie par celui-ci.

7. Support selon la revendication 6, caractérisé en ce que les tronçons en U (14,15) et éventuellement la traverse (23) s'étendent dans un plan vertical rattaché au au plan du mur, qui est incliné en même temps d'un angle, avantageusement compris entre 15 et 45°, par rapport à un plan vertical perpendiculaire au plan du mur.

8. Support selon l'une des revendications 2 à 7, caractérisé en ce que les régions inférieures (cintres de fond 18,19) des tronçons en U (14,15) sont décalées en hauteur l'une par rapport à l'autre, de sorte que le cintre de fond (19) proche du mur (cintre postérieur) est plus profond que le cintre de fond (18) éloigné du mur (cintre antérieur).

9. Support selon l'une des revendications 4 à 8, caractérisé en ce que le cintre de tête (13) est situé à la même hauteur ou à une hauteur plus élevée que la traverse (23), ou en ce que la branche (16), proche du mur, du tronçon en U (14) éloigné du mur s'étend au moins jusqu'à la hauteur de la branche (21), proche du mur, du tronçon en U (15) proche du mur.

10. Support selon l'une des revendications 1 à 9, caractérisé par un recouvrement, capot ou analogue, prévu dans la région opposée au mur (12), en particulier par une rosette (29) en forme de disque prévue sur la branche (20), éloignée du mur, du tronçon en U (14) éloigné du mur (tronçon antérieur).

11. Support selon la revendication 10, caractérisé en ce que la rosette (29) s'étend, par son bord inférieur, au moins jusqu'au bord inférieur du cintre de fond (19) situé proche du mur (cintre postérieur).

12. Support selon la revendication 10 ou 11, caractérisé en ce que la rosette (29) s'étend par son bord supérieur au moins jusqu'à la hauteur du cintre de tête (13).

13. Support selon l'une des revendications 1 à 9, caractérisé en ce que l'évidement éloigné du mur (évidement antérieur) est formé par une pièce terminale (39) pliée en forme de U ou de C, dont les branches (40,41) s'étendent dans un plan sensiblement parallèle à la surface du mur.

14. Support selon la revendication 13, caractérisé en ce que les deux branches (40,41) peuvent être écartées élastiquement l'une de l'autre.

15. Disposition d'au moins deux supports selon l'une des revendications 1 à 14, écartés horizontalement l'un de l'autre, pour draper des rideaux.

16. Disposition de supports selon la revendication 6, caractérisée en ce que les tronçons en U (14,15) sont décalés latéralement l'un par rapport à l'autre, de telle sorte que les tronçons en U (14) détournés du mur (tronçons antérieurs) sont détournés l'un de l'autre et que les tronçons (15) proches du mur (tronçons postérieurs) sont tournés l'un vers l'autre.

17. Procédé pour draper des rideaux par utilisation d'au moins deux supports selon l'une des revendications 1 à 14 ou d'une disposition de supports selon la revendication 15 ou 16, l'étoffe du rideau étant rassemblée par pliage en zigzag ou en méandres pour former un faisceau en forme de poutre, caractérisé en ce qu'une partie du faisceau (faisceau de rideau antérieur 37) est disposée dans les évidements antérieurs (tronçons en U 14) correspondants et qu'une autre partie du faisceau (faisceau de rideau postérieur 36) est disposée dans les évidements postérieurs (tronçons en U 15) correspondants, de telle sorte qu'une flèche se forme entre les supports et que des parties de faisceau pendent à chaque fois à l'extérieur, la partie antérieure du faisceau ne masquant pas ou masquant seulement en partie la partie postérieure du faisceau.
